# EUROPÄISCHE PATENTSCHRIFT

(11) **EP 3 017 741 B1**
(45) Veröffentlichungstag und Bekanntmachung des Hinweises auf die Patenterteilung: **25.10.2017**
(21) Anmeldenummer: 15193938.6
(22) Anmeldetag: 10.11.2015
(51) Int. Cl.: A47K 17/02

(54) **HALTE-, STÜTZ- ODER SITZANORDNUNG**
HOLDING, SUPPORTING OR SEATING ARRANGEMENT
AGENCEMENT DE MAINTIEN, DE SUPPORT OU DE SIÈGE

(30) Priorität: 10.11.2014 DE 202014105386 U
(43) Veröffentlichungstag der Anmeldung: 11.05.2016
(73) Patentinhaber: Alois Lehnen Besitzgesellschaft, 54472 Longkamp (DE)
(72) Erfinder: Lehnen, Alois, 55472 Longkamp (DE)
(74) Vertreter: Wieske, Thilo

(56) Entgegenhaltungen:
- EP-A1- 2 085 008
- DE-B3-102009 052 341
- FR-A- 1 560 777
- JP-A- H0 996 077
- JP-A- H11 166 306

## Beschreibung

Die vorliegende Erfindung betrifft eine Halte-, Stütz- oder Sitzanordnung mit einer Halte-, Stütz- oder Sitzvorrichtung sowie mit einem Drehgelenk und mit einer Lagerung für das Drehgelenk für die Anbringung der Halte-, Stütz- oder Sitzvorrichtung an einem Baukörper im Sanitärbereich.
Auf einer Lagerung gelagerte und dadurch klappbare Halte- und Stützanordnungen sind für die Verwendung im Sanitärbereich bekannt.

Die JPH9 96077 A offenbart eine Stützanordnung gemäß dem Oberbegriff der Ansprüche 1 und 2. Beispielsweise offenbart die JP H11 166306 A eine Halte- und Stützanordnung, die derart eingerichtet ist, dass eine gehbehinderte Person die Bewegung aus dem Rollstuhl in das Bett sowie das Aufrichten in dem Bett selbstständig ausführen kann. Die JP H11 166306 A offenbart hierfür eine Haltestange, die aus mehreren vertikal gegeneinander verschiebbaren Stützen besteht. Es ist vorgesehen, dass die Basis der Halte- und Stützanordnung an der Bodenoberfläche befestigt wird und deren oberes Ende an einer Deckenoberfläche befestigt wird. Weiterhin sind an der Halte- und Stützvorrichtung horizontal angeordnete Stützarme vorgesehen, die verlängerbar und über eine Lagerung rotierbar gelagert sind. Diese Stützarme werden im Bereich der Lagerung an Seitenwänden befestigt.
Weiterhin sind für gebehinderte oder an Rollstühle gebundene Personen klappbare, auf einem Drehgelenk gelagerte Halte- und Stützvorrichtungen im Bereich der Toilette bekannt.
Der vorliegenden Erfindung liegt die Aufgabe zu Grunde, eine alternative Ausführung der Lagerung vorzuschlagen.
Diese Aufgabe wird gemäß Anspruch 1 für eine Halte-, Stütz- oder Sitzanordnung mit einer Halte-, Stütz- oder Sitzvorrichtung sowie mit einem Drehgelenk und mit einer Lagerung für das Drehgelenk für die Anbringung der Halte-, Stütz- oder Sitzvorrichtung an einem Baukörper im Sanitärbereich, wobei die Lagerung zwei parallele Lagerplatten aufweist, wobei zwischen den
beiden Lagerplatten der drehbare Teil des Drehgelenks angeordnet ist, wobei jeder der Lagerplatten wenigstens eine Befestigungsfläche zugeordnet ist und wobei jede der Lagerplatten mit der ihr zugeordneten wenigstens einen Befestigungsfläche ein "L" bildet, und wobei die Halte-, Stütz- oder Sitzanordnung weiterhin eine Wandabdeckung umfasst, wobei die Lagerung des Drehgelenks über die zwei parallelen Lagerplatten erfolgt, dadurch gelöst, dass die die Wandabdeckung mit den Lagerplatten korrespondierende Schlitze aufweist und dass die beiden Lagerplatten durch die mit den Lagerplatten korrespondierenden Schlitze der Wandabdeckung geführt sind derart, dass die Befestigungsflächen des jeweiligen "L" sich auf der dem Baukörper zugewandten Seite der Wandabdeckung befinden.

Die Führung der Lagerplatten durch korrespondierende Schlitze einer Wandabdeckung unterstützt die Lagerung, wenn diese belastet wird.

Unter dem Begriff Baukörper kann jede Fläche verstanden werden, an der die Halte-, Stütz- oder Sitzanordnung mit einer Halte-, Stütz- oder Sitzvorrichtung sowie mit einem Drehgelenk und mit einer Lagerung für das Drehgelenk montiert werden kann. Ein Baukörper kann beispielsweise eine Wand, eine Decke oder ein Sockel sein.

Jede der Lagerplatten bildet mit der wenigstens einen Befestigungsfläche ein "L".

Im Falle, dass jede der Lagerplatten eine Befestigungsfläche aufweist, ist vorgesehen, dass die Befestigungsflächen entweder auf der von dem zwischen den Lagerplatten aufgespannten Raum abgewandten Seite oder zugewandten Seite angeordnet sind.

Die Aufgabe wird weiterhin gemäß Anspruch 2 für eine Halte-, Stütz- oder Sitzanordnung mit einer Halte-, Stütz- oder Sitzvorrichtung sowie mit einem Drehgelenk und mit einer Lagerung für das Drehgelenk für die Anbringung der Halte-, Stütz- oder Sitzvorrichtung an einem Baukörper im Sanitärbereich, wobei die Lagerung zwei parallele Lagerplatten aufweist, wobei zwischen den beiden Lagerplatten der drehbare Teil des Drehgelenks angeordnet ist, wobei jede der Lagerplatten wenigstens zwei Befestigungsflächen aufweist und wobei jede der Lagerplatten mit den ihr zugeordneten wenigstens zwei Befestigungsflächen ein "T" bildet, und wobei die Halte-, Stütz- oder Sitzanordnung weiterhin eine Wandabdeckung umfasst, wobei die Lagerung des Drehgelenks über die wenigstens zwei parallelen Lagerplatten erfolgt, dadurch gelöst, dass die Wandabdeckung mit den Lagerplatten korrespondierende Schlitze aufweist und dass die beiden Lagerplatten durch die mit den Lagerplatten korrespondierenden Schlitze der Wandabdeckung geführt sind derart, dass die Befestigungsflächen des jeweiligen "T" sich auf der dem Baukörper zugewandten Seite der Wandabdeckung befinden.

Mehrere Befestigungsflächen für eine Lagerplatte können demnach derart ausgestaltet sein, dass an einer Endkante der Lagerplatte die Befestigungsflächen derart angebracht sind, dass ein "T" entsteht. Dabei bildet die Lagerplatte die senkrechte Linie des "T" und die beiden Befestigungsflächen die quer verlaufende Linie des "T". In diesem Fall sind die beiden Befestigungsflächen einer Lagerplatte sowohl in dem zwischen den Lagerplatten aufgespannten Raum angeordnet als auch auf der Seite, die diesem Raum abgewandt ist.

Wenn mehrere Befestigungsflächen für jede oder eine der Lagerplatten vorgesehen sind, kann dies auch so realisiert sein, dass parallel zu einer Endkante einer ebenen Platte eine Abkantungslinie definiert wird, die in der Fläche der ebenen Platte verläuft. In einem nächsten Schritt kann mittels eines Stanzvorgangs wenigstens eine Trennlinie gestanzt werden, die jeweils von der Endkante bis zur Abkantungslinie verläuft. Die so entstehenden Teilbefestigungsflächen können nachfolgend alternierend um die Abkantungslinie jeweils um 90° abgekantet werden. Die alternierende Abkantung bedeutet dabei, dass die Teilbefestigungsflächen abwechselnd in unterschiedliche Richtungen abgekantet werden. Dadurch entstehen wiederum zwei Befestigungsflächen, die sich ausgehend von der Abkantungslinie in unterschiedliche Richtungen erstrecken und die jeweils aus einzelnen Teilbefestigungsflächen bestehen.

Durch eine solche Ausgestaltung, bei der Befestigungsflächen mit der Lagerplatte "T"-förmig sind oder sich in der Weise mit den Teilbefestigungsflächen auf beiden Seiten der Abkantungslinie erstrecken, ergibt sich als Vorteil, dass Scherkräfte in dem Drehgelenk besser aufgenommen werden können.

Es ist zu der Erfindung gehörig, dass die beiden Lagerplatten, die jeweils für sich mit "ihrer" Befestigungsfläche ein "L" bilden, miteinander verbunden sind, indem die beiden Befestigungsflächen eine gemeinsame Befestigungsfläche bilden. Dadurch bilden die beiden Lagerplatten die Schenkel eines "U". Die gemeinsame Befestigungsfläche der beiden Lagerplatten befindet sich auf der dem Baukörper zugewandten Seite der Wandabdeckung.

Die U-Form der beiden Lagerplatten mit der gemeinsamen Befestigungsfläche wird in diesem Fall gebildet, indem ein ebenes Element entsprechend an zwei Linien abgekantet wird.

Im Rahmen der Erfindung ist ebenfalls vorgesehen, dass der Wandabdeckung eine Wandlagerplatte zugeordnet ist, wobei Verbindungsmittel vorhanden sind zum Verbinden der Wandabdeckung mit der Wandlagerplatte.

Die Verbindungsmittel können jede Art von Verbindungsmitteln sein. Wenn eine Formschlussverbindung verwendet wird, kann beispielsweise an zwei gegenüberliegenden Kanten der Wandlagerplatte eine Feder angeordnet sein, die jeweils in eine Nut von zwei gegenüberliegenden Bereichen der Wandabdeckung eingreift. Diese Nut-Feder-Verbindung kann auch verspannt werden. Des Weiteren ist es vorteilhaft, wenn diese formschlüssige Verbindung durch ein Mittel zum Verspannen gesichert wird. Als Mittel zum Verspannen kann beispielsweise eine Madenschraube verwendet werden, die von außen in die Wandabdeckung eingeführt wird und auf die Nut-Feder-Verbindung wirkt. Die formschlüssige Nut-Feder-Verbindung ist dann auch kraftschlüssig gesichert.

Das Verbinden der Wandabdeckung mit der Wandlagerung ermöglicht, dass keine scharfen Kanten der Wandlagerplatte, die an dem Baukörper befestigt wird, frei zugänglich sind sowie keine Bohrungen oder Schrauben für den Sanitärraumbenutzer sichtbar sind.

Durch diese Ausgestaltung kann eine kraftschlüssige Verbindung zwischen den Befestigungsflächen oder der gemeinsamen Befestigungsfläche der Lagerung, der Wandlagerplatte und der Wandabdeckung erreicht werden.

Es wird ebenfalls ermöglicht, dass die Lagerung nicht nur durch die Führung der Schenkel durch die Schlitze der Wandabdeckung geführt wird, sondern auch die Befestigungsflächen oder die gemeinsamen Befestigungsfläche, die zwischen der Wandabdeckung und der Wandlagerung angeordnet ist, sowohl form- als auch kraftschlüssig gesichert ist.

Es ist vorteilhaft vorgesehen, dass dem Drehgelenk ein Stützelement zugeordnet ist, das sich in abgeklapptem Zustand des Drehgelenks auf der Wandabdeckung oder der Wandlagerplatte abstützt.

Wie zuvor oben beschrieben, umfasst die Lagerung ein Drehgelenk für die Anbringung einer Halte-, Stütz- oder Sitzvorrichtung. Diese Halte-, Stütz- oder Sitzvorrichtung ist mit dem drehbaren Teil des Drehgelenks verbunden. Da die Halte-, Stütz- oder Sitzvorrichtung über das drehbare Teil des Drehgelenks schwenkbar gelagert ist, kann die Halte-, Stütz- oder Sitzvorrichtung zwischen wenigstens zwei Stellungen bewegt werden. Insbesondere in der abgeklappten Stellung der Halte-, Stütz- oder Sitzvorrichtung ist diese durch Festhalten und/oder Aufstützen einer Person belastbar.

Wenn die Halte-, Stütz- oder Sitzvorrichtung in eine vertikale Stellung (aufrechter Zustand) verschwenkt ist, kann sich eine Person - zumindest im Sinne einer Stabilisierung des Gleichgewichts - an dieser festhalten.

Wenn die Halte-, Stütz- oder Sitzvorrichtung in einer horizontalen Stellung verschwenkt ist, dem so genannten abgeklapptem Zustand, kann sich eine Person auf dieser abstützen bzw. diese belasten. In der horizontalen Stellung kann somit das gesamte Gewicht einer Person auf der Halte-, Stütz- oder Sitzvorrichtung lasten.

Daher ist es sinnvoll, dass das Gewicht nicht nur auf dem Gelenk, sondern auf einer weiteren Stütze, dem Stützelement, lastet. Das Gewicht kann somit verteilt werden und das Gelenk sowie das Material vor Überbelastung geschont werden.

Das Stützelement ist vorzugsweise über eine Traverse beabstandet von dem drehbaren Teil des Drehgelenks angeordnet. Weiterhin ist vorgesehen, dass das Stützelement auf der der Wandabdeckung zugewandten Seite einen Anschlagspunkt aufweist. Dieser Anschlagspunkt kann beispielsweise aus einem Gummi, einem elastischem Kunststoff, aus Kork oder Dergleichen gebildet sein, so dass im Falle, dass die Halte-, Stütz- oder Sitzvorrichtung von einer vertikalen in eine horizontale Stellung verschwenkt wird, ohne dass diese gehalten wird, der Aufprall des Stützelementes auf der Wandabdeckung oder der Wandlagerplatte gedämpft wird.

Es ist im Rahmen der Erfindung vorgesehen, dass sich zwischen den Lagerplatten das drehbare Teil des Drehgelenks befindet, wobei zumindest in einem Zwischenraum zwischen dem drehbaren Teil und einer der Lagerplatten ein Abstützelement angeordnet ist, das gegenüber dem drehbaren Teil und/oder der Lagerplatte federelastisch derart gelagert ist, dass dieses Abstützelement an die Lagerplatte bzw. an das drehbare Teil angedrückt wird.

Diese Anordnung erlaubt, dass das Gelenk nicht ungebremst von einer aufrechten in eine abgeklappte Stellung verschwenkt werden kann. Das Abstützelement, das an das drehbare Teil des Gelenks bzw. an die Lagerplatte angedrückt ist, erzeugt eine Reibung bzw. einen Druck zwischen dem drehbaren Gelenk, der Lagerplatte und dem Abstützelement, wodurch bei Veränderung der Position der Halte-, Stütz- oder Sitzvorrichtung die Drehung des Gelenks gegenüber der Lagerplatte gebremst wird. Dementsprechend wie die federelastische Lagerung ausgebildet ist, kann eine Sicherung der Halte-, Stütz- oder Sitzvorrichtung in den Zwischenpositionen bzw. ein gebremstes Absenken erreicht werden.

Wie oben beschrieben, ist in einem Zwischenraum zwischen den beiden Lagerplatten das drehbare Teil des Drehgelenks angeordnet. In mindestens einem der beiden Zwischenräume zwischen dem Drehgelenk und einer der Lagerplatten, ist vorgesehen, dass ein Abstützelement angeordnet ist.

Dementsprechend kann die Lagerung eines Drehgelenks eine Anordnung in der Reihenfolge "erste Lagerplatte - Abstützelement - Drehgelenk - zweite Lagerplatte" oder "erste Lagerplatte - Abstützelement - Drehgelenk - Abstützelement - zweite Lagerplatte" aufweisen.

Es ist weiterhin zu der Erfindung gehörig, dass wenigstens eine der Lagerplatten wenigstens ein Führungselement aufweist, wobei zu dem wenigstens einen Führungselement ein Führungsgegenelement vorhanden ist, das drehfest mit dem drehbaren Teil des Drehgelenks verbunden ist, wobei das Führungselement und das Führungsgegenelement durch eine Führungskulisse und einen in der Führungskulisse beweglichen Führungsstift gebildet sind.

Die Führungskulisse stellt dabei einen Teil einer Kreislinie dar. Durch die Enden der Kreislinie wird ein Anschlag für den Führungsstift gebildet, so dass die Drehbewegung durch den Anschlag des Führungsstiftes beschränkt wird.

Es ist dabei ersichtlich, dass es lediglich auf das Zusammenwirken der Führungselementes und des Führungsgegenelementes ankommt. Es ist dabei gleichgültig, ob das Führungselement mit wenigstens einer der Lagerplatten verbunden ist und das Führungsgegenelement drehfest mit dem drehbaren Teil des Drehgelenks oder ob umgekehrt das Führungsgegenelement mit wenigstens einer der Lagerplatten verbunden ist und das Führungselement drehfest mit dem drehbaren Teil des Drehgelenks.

Die drehfeste Verbindung zwischen dem Führungselement bzw. dem Führungsgegenelement und dem drehbaren Teil des Drehgelenks kann durch eine Formschlussverbindung erreicht werden. Beispielsweise kann an dem drehbaren Teil des Gelenks eine Sechskantmutter befestigt sein, die in eine Sechskantaussparung eingreift, die an dem Führungselement bzw. dem Führungsgegenelement angeordnet ist.

Es ist insbesondere auch eine Ausgestaltung möglich, bei der das Abstützelement drehfest entweder mit wenigstens einer der Lagerplatten oder mit dem drehbaren Teil des Drehgelenks verbunden ist, wobei das Führungselement bzw. das Führungsgegenelement Bestandteil des Abstützelementes sind. Dies erweist sich insofern als vorteilhaft, als dass durch die federelastische Lagerung des Abstützelementes bei dieser Ausgestaltung das Führungselement und das Führungsgegenelement ineinander geschoben werden und dadurch effizient zusammenwirken. Dies gilt insbesondere dann, wenn das Abstützelement bei einer drehfesten Verbindung mit dem drehbaren Teil des Drehgelenks federelastisch an dem drehbaren Teil des Drehgelenks abgestützt ist bzw. bei einer drehfesten Verbindung des Abstützelementes mit wenigstens einer der Lagerplatten an dieser wenigstens einen Lagerplatte.

Es ist ebenfalls zu der Erfindung gehörig, dass das drehbare Teil des Drehgelenks auf einer Welle gelagert ist, die an den beiden Lagerplatten gelagert ist.

Eine Ausgestaltung der Erfindung sieht vor, dass das drehbare Teil des Drehgelenks sowie das wenigstens eine Abstützelement bzw. das Führungsgegenelement oder Führungselement auf einer Welle gelagert sind, die an den beiden Lagerplatten gelagert ist.

Erfindungsgemäß ist vorgesehen, dass das drehbare Teil des Drehgelenks Befestigungsmittel für eine Haltestange aufweist.

Diese Befestigungsmittel können beispielsweise als Bohrung in dem drehbaren Teil des Drehgelenks ausgebildet sein. In dieser Bohrung kann dann die Haltestange eingeführt werden. Es ist hierbei vorteilhaft vorgesehen, dass die Haltestange an dem Ende, das in die Bohrung eingeführt wird, eine Querbohrung aufweist, durch welche die Welle, auf der ebenfalls der drehbare Teil des Drehgelenks sowie die beiden Lagerplatten gelagert sind, geführt werden kann. Durch diese Anordnung wird die Haltestange form- und kraftschlüssig gehalten.

Es ist zu der Erfindung gehörig, dass die Haltestange als Halte- oder Stützvorrichtung verwendet wird. Es ist ebenfalls vorstellbar, dass die Haltestange an der der Lagerung abgewandten Seite einen Sitz aufweist. In letzterem Fall kann die Halte-, Stütz- oder Sitzvorrichtung dann beispielsweise eine klappbare Toilettensitzerhöhung über einer gewöhnlichen Toilette oder als Sitzgelegenheit in der Dusche dienen.

Um die Belastungen durch die sich abstützende Person besser zu verteilen, ist es sinnvoll, dass der Haltestange ein Stützelement zugeordnet ist, das sich in abgeklapptem Zustand des Drehgelenks auf der Wandabdeckung oder der Wandlagerplatte abstützt.

Für alle oben beschriebenen Ausführungsformen ist vorgesehen, dass die federelastische Lagerung des Abstützelementes eine Lagerung mittels einer Wellenfeder ist.

Nachfolgend wird die Erfindung anhand von Zeichnungen näher erläutert.

Es zeigen:
- Fig. 1: eine Lagerung für ein Drehgelenk für die Anbringung einer Halte-, Stütz- oder Sitzvorrichtung an einem Baukörper im Sanitärbereich in Explosionsdarstellung,
- Fig. 2: eine Ausführungsform der Lagerung für ein Drehgelenk für die Anbringung einer Halte-, Stütz- oder Sitzvorrichtung an einem Baukörper im Sanitärbereich in Explosionsdarstellung,
- Fig. 3: ein Drehgelenk mit einem Abstützelement in perspektivischer Ansicht,
- Fig. 4: eine montierte U-förmige Halte-, Stütz- oder Sitzvorrichtung in Seitenansicht und
- Fig. 5: eine federelastische Lagerung des Abstützelementes in perspektivischer Ansicht.

Fig. 1 zeigt eine Lagerung (1) für ein Drehgelenk (2) für die Anbringung einer Halte-, Stütz- oder Sitzvorrichtung (3) an einem Baukörper im Sanitärbereich, umfassend zwei parallele Lagerplatten (1a, 1b), wobei jede der Lagerplatten (1a, 1b) eine Befestigungsfläche (1ca; 1cb) aufweist. Die Lagerung des Drehgelenks (2) erfolgt über die zwei parallelen Lagerplatten (1a, 1b), wobei jede der Lagerplatten (1a; 1b) mit der Befestigungsfläche (1ca; 1cb) ein "L" bildet. Diese Befestigungsflächen (1ca; 1cb) ragen in dem dargestellten Ausführungsbeispiel zu der Seite, die dem Raum zwischen den beiden Lagerplatten (1a, 1b) abgewandt ist.

Wie dargestellt, sind die beiden Lagerplatten (1a, 1b) durch mit den Lagerplatten korrespondierende Schlitze einer Wandabdeckung (4) geführt. Hierdurch befinden sich die Befestigungsflächen (1ca, 1cb) des jeweiligen "L" auf der dem Baukörper zugewandten Seite der Wandabdeckung (4).

Nach Montage ist das drehbare Teil (2a) des Drehgelenks (2) zwischen den beiden Lagerplatten (1a, 1b) angeordnet.

Der Wandabdeckung (4) ist eine Wandlagerplatte (5) zugeordnet, wobei Verbindungsmittel (6a) vorhanden sind zum Verbinden der Wandabdeckung (4) mit der Wandlagerplatte (5). Die Verbindungsmittel (6a) können beispielsweise Schrauben sein, insbesondere Madenschrauben.

Die Wandlagerplatte (5) weist Bohrungen (11) auf, über die die Wandlagerplatte (5) mit dem Baukörper verbunden werden kann.

Auf der dem Gelenk (2) zugewandten Seite kann vorgesehen sein (nicht dargestellt), dass der Wandabdeckung (4) eine Blende zugeordnet ist. Diese Blende kann in dem Farbton oder aus dem Material des umliegenden Sanitärbereichs ausgestaltet sein, so dass die Lagerung nicht auffällig ist. Zudem ermöglicht die Blende, dass die Wandabdeckung (4) geschützt ist.

Das Drehgelenk (2) umfasst einen drehbaren Teil (2a) und ein über eine Traverse (2d) beabstandetes Stützelement (2b). Das Stützelement (2b) stützt sich in abgeklapptem Zustand des Drehgelenks (2) auf der Wandabdeckung (4) oder der Wandlagerplatte (5) ab.

Dort, wo das Stützelement (2b) sich abstützt, ist ein Anschlagselement (2f), das den Aufprall zwischen dem Stützelement (2b) mit der Wandabdeckung (4) oder der Wandlagerplatte (5) mindert, vorgesehen. Das Anschlagselement (2f) besteht vorzugsweise aus einem elastischen Kunststoff, einem Gummi, Kork oder Dergleichen.

Es ist ebenfalls vorgesehen, dass das Stützelement (2b) ebenfalls Mittel zum Verbinden (2e) mit der Halte-, Stütz- oder Sitzvorrichtung (3) aufweist. Diese Mittel zum Verbinden (2e) können eine Formschluss oder einen Kraftschluss mit der Halte-, Stütz- oder Sitzvorrichtung (3) eingehen.

Wie in dem hier gezeigten Ausführungsbeispiel dargestellt, befindet sich zwischen den Lagerplatten (1a, 1b) das drehbare Teil (2a) des Drehgelenks (2), wobei in jedem Zwischenraum zwischen dem drehbaren Teil (2a) und einer der Lagerplatten (1a; 1b) ein Abstützelement (7) angeordnet ist, das gegenüber dem drehbaren Teil (2a) und/oder der Lagerplatte (1a; 1b) federelastisch gelagert ist. Die federelastische Lagerung bewirkt, dass das Abstützelement (7) an die Lagerplatte (1a; 1b) bzw. das drehbare Teil (2a) angedrückt wird. Die federelastische Lagerung des Abstützelementes (7) wird mittels einer Wellenfeder (9) (oder mehrerer übereinander angeordneter Wellenfedern) erreicht, die in einer Nut des drehbaren Teils (2a) des Drehgelenks (2) angeordnet ist.

Es ist auch vorstellbar, dass nur in einem Zwischenraum zwischen dem drehbaren Teil (2a) und einer der Lagerplatten (1a; 1b) ein Abstützelement (7) angeordnet ist, das gegenüber dem drehbaren Teil (2a) und/oder der Lagerplatte (1a; 1b) federelastisch gelagert ist (nicht dargestellt). Auch wenn nur ein Abstützelement (7) vorgesehen ist, wird durch die federelastische Lagerung bewirkt, dass das Abstützelement (7) an die Lagerplatte (1a; 1b) bzw. das drehbare Teil (2a) angedrückt wird.

Die Lagerplatten (1a; 1b) selbst oder ein weiteres drehfest mit den Lagerplatten verbundenes Element (14) weisen wenigstens ein zu dem Drehgelenk (2) ragendes Führungselement (8) auf. Dieses Führungselement (8) ist in dem dargestellten Ausführungsbeispiel ein Führungsstift. Weiterhin sind Führungsgegenelemente (7) vorhanden, die drehfest mit dem drehbaren Teil (2a) des Drehgelenks (2) verbunden sind. Die Führungsgegenelemente (7) weisen zwei Führungskulissen (7a, 7b) auf, in denen das/die nach innen ragende(n) Führungsstift(e) (8) während der Drehbewegung geführt ist/sind. Die Führungsgegenelemente (7) werden in dem dargestellten Ausführungsbeispiel durch das Abstützelement (7) gebildet, in das die Führungskulissen (7a, 7b) eingebracht sind.

Das drehbare Teil (2a) des Drehgelenks (2), das weitere Element (14) sowie das wenigstens eine Abstützelement bzw. Führungsgegenelement (7) sind auf einer Welle gelagert, die an den beiden Lagerplatten (1a, 1b) gelagert ist. Die Welle kann auf beiden Seiten des drehbaren Teils (2a) des Gelenks (2) mit Verblendungsverbindungen (10) gesichert sein.

Durch die Länge der Lagerplatten (1a, 1b) ergibt sich ein Abstand des drehbaren Teils (2a) des Drehgelenks (2) von der Wand. Mit dem Führungselement (8) und dem Führungsgegenelement (7) lässt sich ein Anschlag (des Führungsstiftes (8) in der Führungskulisse (7a, 7b)) so ausgestalten, dass die Halte-, Stütz- oder Sitzvorrichtung (3) in der hochgeklappten Stellung exakt senkrecht steht und nicht über diese exakt senkrechte Position hinaus gedreht werden kann. Durch den Abstand des drehbaren Teils (2a) des Drehgelenks (2) zur Wand schlägt daher die Halte-, Stütz- oder Sitzvorrichtung (3) beim Hochklappen nicht an der Wand an. Da die Halte-, Stütz- oder Sitzvorrichtung (3) in der hochgeklappten Stellung dennoch senkrecht steht, fällt diese vorteilhaft nicht durch ihr Eigengewicht von selbst nach unten.

Fig. 2 zeigt eine U-förmige Lagerung (1) für ein Drehgelenk (2) für die Anbringung einer Halte-, Stütz- oder Sitzvorrichtung (3) an einem Baukörper im Sanitärbereich, umfassend zwei parallele Lagerplatten (1a, 1b), wobei die Lagerplatten (1a, 1b), die jeweils mit der Befestigungsfläche (1ca; 1cb) ein "L" bilden, derart miteinander verbunden sind, dass die beiden Befestigungsflächen (1ca, 1cb) eine gemeinsame Befestigungsfläche (1c) bilden. Die beiden Lagerplatten (1a, 1b) bilden die Schenkel eines "U". Die gemeinsame Befestigungsfläche (1c) ist auf der dem Baukörper zugewandten Seite der Wandabdeckung (4) angeordnet.

Wie dargestellt, sind die beiden Lagerplatten (1a, 1b) durch mit den Lagerplatten korrespondierende Schlitze (4a, 4b) einer Wandabdeckung (4) geführt. Hierdurch befindet sich die gemeinsame Befestigungsfläche (1c) des "U" auf der dem Baukörper zugewandten Seite der Wandabdeckung (4).

Nach Montage ist das drehbare Teil (2a) des Drehgelenks (2) zwischen den beiden Lagerplatten (1a, 1b) angeordnet.

Die für die Fig. 2 noch nicht beschriebenen Kennzeichen der in Figur 2 aufgeführten Merkmale entsprechen den Kennzeichen der in Fig. 1 aufgeführten Merkmale.

Fig. 3 zeigt ein erfindungsgemäßes Drehgelenk (2) in perspektivischer Ansicht. Das Drehgelenk (2) umfasst einen drehbaren Teil (2a) und ein über eine Traverse (2d) beabstandetes Stützelement (2b). Das Stützelement (2b) stützt sich in abgeklapptem Zustand des Drehgelenks (2) auf der Wandabdeckung oder der Wandlagerplatte ab.

Dort, wo das Stützelement (2b) sich abstützt, ist ein Anschlagselement (2f), das den Aufprall zwischen dem Stützelement (2b) mit der Wandabdeckung oder der Wandlagerplatte mindert, vorgesehen.

Es ist ebenfalls vorgesehen, dass das Stützelement (2b) ebenfalls Mittel zum Verbinden (2e) mit der Halte-, Stütz- oder Sitzvorrichtung aufweist. Diese Mittel zum Verbinden (2e) können einen Formschluss oder einen Kraftschluss mit der Halte-, Stütz- oder Sitzvorrichtung eingehen.

Wie dargestellt, weist der drehbare Teil (2a) des Drehgelenks (2) ein Befestigungsmittel (2c) für eine Haltestange auf. Das Befestigungsmittel (2c) ist als Bohrung in dem drehbaren Teil (2a) des Drehgelenks (2) ausgebildet. In dieser Bohrung kann dann die Haltestange formschlüssig eingeführt werden.

Fig. 4 zeigt eine Lagerung (1) für ein Drehgelenk (2) für die Anbringung einer Halte-, Stütz- oder Sitzvorrichtung (3) an einem Baukörper im Sanitärbereich in montiertem Zustand. Die Halte-, Stütz- oder Sitzvorrichtung (3) ist ein U-förmiger Halte- und Stützgriff, der an dem drehbaren Teil (2a) des Gelenks (2) kraft- und formschlüssig und an dem über eine Traverse (2d) beabstandeten Stützelement (2b) formschlüssig oder kraftschlüssig angebracht ist.

Fig. 5 zeigt eine Wellenfeder (9), die in einer Nut des drehbaren Teils des Drehgelenks angeordnet wird.

## Patentansprüche

1. Halte-, Stütz- oder Sitzanordnung mit einer Halte-, Stütz- oder Sitzvorrichtung (3) sowie mit einem Drehgelenk (2) und mit einer Lagerung (1) für das Drehgelenk (2) für die Anbringung der Halte-, Stütz- oder Sitzvorrichtung (3) an einem Baukörper im Sanitärbereich, wobei die Lagerung (1) zwei parallele Lagerplatten (1a, 1b) aufweist, wobei zwischen den beiden Lagerplatten (1a, 1b) der drehbare Teil (2a) des Drehgelenks (2) angeordnet ist, wobei jede der Lagerplatten (1a, 1b) wenigstens eine Befestigungsfläche (1ca; 1cb) aufweist und wobei jede der Lagerplatten (1a; 1b) mit der ihr zugeordneten wenigstens einen Befestigungsfläche (1ca; 1cb) ein "L" bildet, und wobei die Halte-, Stütz- oder Sitzanordnung weiterhin eine Wandabdeckung (4) umfasst, wobei die Lagerung des Drehgelenks (2) über die zwei parallelen Lagerplatten (1a, 1b) erfolgt,
**dadurch gekennzeichnet, dass** die Wandabdeckung (4) mit den Lagerplatten korrespondierende Schlitze (4a, 4b) aufweist und dass die beiden Lagerplatten (1a, 1b) durch die mit den Lagerplatten korrespondierenden Schlitze (4a, 4b) der Wandabdeckung (4) geführt sind derart, dass die Befestigungsflächen (1ca, 1cb) des jeweiligen "L" sich auf der dem Baukörper zugewandten Seite der Wandabdeckung (4) befinden.

2. Halte-, Stütz- oder Sitzanordnung mit einer Halte-, Stütz- oder Sitzvorrichtung (3) sowie mit einem Drehgelenk (2) und mit einer Lagerung (1) für das Drehgelenk (2) für die Anbringung der Halte-, Stütz- oder Sitzvorrichtung (3) an einem Baukörper im Sanitärbereich, wobei die Lagerung (1) zwei parallele Lagerplatten (1a, 1b) aufweist, wobei zwischen den beiden Lagerplatten (1a, 1b) der drehbare Teil (2a) des Drehgelenks (2) angeordnet ist, wobei die Halte-, Stütz- oder Sitzanordnung weiterhin eine Wandabdeckung (4) umfasst, wobei die Lagerung des Drehgelenks (2) über die wenigstens zwei parallelen Lagerplatten (1a,1b) erfolgt, **dadurch gekennzeichnet, dass** jede der Lagerplatten (1a, 1b) wenigstens zwei Befestigungsflächen aufweist und wobei jede der Lagerplatten (1a; 1b) mit den ihr zugeordneten wenigstens zwei Befestigungsflächen ein "T" bildet, dass die Wandabdeckung (4) mit den Lagerplatten korrespondierende Schlitze (4a, 4b) aufweist und dass die beiden Lagerplatten (1a, 1b) durch die mit den Lagerplatten korrespondierenden Schlitze (4a, 4b) der Wandabdeckung (4) geführt sind derart, dass die Befestigungsflächen des jeweiligen "T" sich auf der dem Baukörper zugewandten Seite der Wandabdeckung (4) befinden.

3. Halte-, Stütz- oder Sitzanordnung gemäß Anspruch 1,
**dadurch gekennzeichnet, dass** die Lagerplatten (1a, 1b), die jeweils mit der ihr zugeordneten Befestigungsfläche (1ca; 1cb) ein "L" bilden, miteinander verbunden sind, indem die beiden Befestigungsflächen (1ca, 1cb) eine gemeinsame Befestigungsfläche (1c) bilden, wobei die beiden Lagerplatten (1a, 1b) die Schenkel eines "U" bilden und wobei sich die gemeinsame Befestigungsfläche (1c) auf der dem Baukörper zugewandten Seite der Wandabdeckung (4) befindet.

4. Halte-, Stütz- oder Sitzanordnung nach einem der vorhergehenden Ansprüche,
**dadurch gekennzeichnet, dass** der Wandabdeckung (4) eine Wandlagerplatte (5) zugeordnet ist, wobei Verbindungsmittel (6a) vorhanden sind zum Verbinden der Wandabdeckung (4) mit der Wandlagerplatte (5).

5. Halte-, Stütz- oder Sitzanordnung nach einem der Ansprüche 1 bis 4,
**dadurch gekennzeichnet, dass** dem Drehgelenk (2) ein Stützelement (2b) zugeordnet ist, das sich in abgeklapptem Zustand des Drehgelenks (2) auf der Wandabdeckung (4) oder der Wandlagerplatte (5) abstützt.

6. Halte-, Stütz- oder Sitzanordnung nach einem der Ansprüche 1 bis 5,
**dadurch gekennzeichnet, dass** sich zwischen den Lagerplatten (1a, 1b) das drehbare Teil (2a) des Drehgelenks (2) befindet, wobei zumindest in einem Zwischenraum zwischen dem drehbaren Teil (2a) und einer der Lagerplatten (1a; 1b) ein Abstützelement (7) angeordnet ist, das gegenüber dem drehbaren Teil (2a) und/oder der Lagerplatte (1a; 1b) federelastisch so gelagert ist, dass dieses Abstützelement (7) an die Lagerplatte (1a; 1b) bzw. an das drehbare Teil (2a) angedrückt wird.

7. Halte-, Stütz- oder Sitzanordnung nach einem der Ansprüche 1 bis 5,
**dadurch gekennzeichnet, dass** wenigstens eine der Lagerplatten (1a; 1b) wenigstens ein Führungselement (8) aufweist, wobei zu dem wenigstens einen Führungselement (8) ein Führungsgegenelement (7) vorhanden ist, das drehfest mit dem drehbaren Teil (2a) des Drehgelenks (2) verbunden ist, wobei das Führungselement (8) und das Führungsgegenelement (7) durch eine Führungskulisse (7a) und einen in der Führungskulisse (7a) beweglichen Führungsstift gebildet sind.

8. Halte-, Stütz- oder Sitzanordnung nach einem der Ansprüche 1 bis 7,
**dadurch gekennzeichnet, dass** das drehbare Teil (2a) des Drehgelenks (2) Befestigungsmittel (2c) für eine Haltevorrichtung (3) aufweist.

9. Halte-, Stütz- oder Sitzanordnung nach Anspruch 8,
**dadurch gekennzeichnet, dass** der Haltevorrichtung (3) ein Stützelement zugeordnet ist, das sich in abgeklapptem Zustand des Drehgelenks (2) auf der Wandabdeckung (4) oder der Wandlagerplatte (5) abstützt.

10. Halte-, Stütz- oder Sitzanordnung nach Anspruch 6 oder einem der Ansprüche 7 bis 9 in weiterer Rückbeziehung auf Anspruch 5,
**dadurch gekennzeichnet, dass** die federelastische Lagerung des Abstützelementes (7) eine Lagerung mittels einer Wellenfeder (9) ist.

## Claims

1. Holding, supporting or seating arrangement having a holding, supporting or seating device (3), a revolute joint (2) and a mounting (1) for the revolute joint (2) for attaching the holding, supporting or seating device (3) to a structural element in sanitary rooms, the mounting (1) having two parallel mounting plates (1a, 1b) with the rotatable part (2a) of the revolute joint (2) arranged therebetween and each of the mounting plates (1a, 1b) having at least one anchoring surface (1ca; 1cb) and forming an "L" with its at least one anchoring surface (1ca; 1cb), the holding, supporting or seating arrangement also comprising a wall cover (4) and the revolute joint (2) being mounted via the two parallel mounting plates (1a, 1b),
**characterised in that** the wall cover (4) has slots (4a, 4b) that match the mounting plates and that the two mounting plates (1a, 1b) are guided through the matching slots (4a, 4b) in the wall cover (4) in such a way that the anchoring surface (1cy, 1cb) of each of the "L"s is on the side of the wall cover (4) that faces towards the structural element.

2. Holding, supporting or seating arrangement having a holding, supporting or seating device (3), a revolute joint (2) and a mounting (1) for the revolute joint (2) for attaching the holding, supporting or seating device (3) to a structural element in sanitary rooms, the mounting (1) having two parallel mounting plates (1a, 1b) with the rotatable part (2a) of the revolute joint (2) arranged therebetween, the holding, supporting or seating arrangement also comprising a wall cover (4) and the revolute joint (2) being mounted via the at least two parallel mounting plates (1a, 1b),
**characterised in that** each of the mounting plates (1a, 1b) has at least two anchoring surfaces, each of the mounting plates (1a, 1b) forming a "T" with its at least two anchoring surfaces,
that the wall cover (4) has slots (4a, 4b) that match the mounting plates and that the two mounting plates (1a, 1b) are guided through the matching slots (4a, 4b) in the wall cover (4) in such a way that the anchoring surfaces of the respective "T" are on the side of the wall cover (4) that faces towards the structural element.

3. Holding, supporting or seating arrangement according to claim 1,
**characterised in that** the mounting plates (1a, 1b), each of which forms an "L" with its anchoring surface (1ca; 1cb), are interconnected **in that** the two anchoring surfaces (1ca, 1cb) form a combined anchoring surface (1c), with the two mounting plates (1a, 1b) forming the legs of a "U" and the combined anchoring surface (1c) being located on the side of the wall cover (4) facing towards the structural element.

4. Holding, supporting or seating arrangement according to any one of the preceding claims,
**characterised in that** a wall-mounting plate (5) is assigned to the wall cover (4), connecting means (6a) being provided for connecting the wall cover (4) with the wall-mounting plate (5).

5. Holding, supporting or seating arrangement according to any one of the preceding claims 1 to 4,
**characterised in that** the revolute joint (2) has a support element (2b), which is supported against the wall cover (4) or the wall-mounting plate (5) when the revolute joint (2) is in the swung-down state.

6. Holding, supporting or seating arrangement according to any one of the claims 1 to 5,
**characterised in that** the rotatable part (2a) of the revolute joint (2) is located between the mounting plates (1a, 1b) and, at least in one intermediate space between the rotatable part (2a) and one of the mounting plates (1a; 1b), a resistance element (7) is fitted, which is mounted spring-elastically with respect to the rotatable part (2a) and/or the mounting plate (1a; 1b) in such a way that this holding element (7) is pressed against the mounting plate (1a; 1b) and/or against the rotatable part (2a).

7. Holding, supporting or seating arrangement according to any one of the claims 1 to 5,
**characterised in that** at least one of the mounting plates (1a; 1b) has at least one guiding element (8) for which a guiding counterpart (7) that is attached non-rotatably with the rotatable part (2a) of the revolute joint (2) is provided, the guiding element (8) and its guiding counterpart (7) being formed by a guiding slot (7a) and a movable guiding pin that moves in the guiding slot (7a).

8. Holding, supporting or seating arrangement according to any one of the claims 1 to 7,
**characterised in that** the rotatable part (2a) of the revolute joint (2) has anchoring means (2c) for a holding device (3).

9. Holding, supporting or seating arrangement according to claim 8,
**characterised in that** the holding device (3) has a support element, which is supported against the wall cover (4) or the wall-mounting plate (5) when the revolute joint (2) is in the swung-down state.

10. Holding, supporting or seating arrangement according to claim 6 or any one of the claims 7 to 9 based additionally on claim 5,
**characterised in that** the spring-elastic mounting for the resistance element (7) is a sinuous spring (9).

## Revendications

1. Ensemble de retenue, d'appui ou d'assise avec un dispositif de retenue, d'appui ou d'assise (3) ainsi qu'une articulation tournante (2) et avec un support (1) pour l'articulation tournante (2) destiné au montage du dispositif de retenue, d'appui ou d'assise (3) sur un corps de construction dans l'espace sanitaire, le support (1) comprenant deux plaques support (1a, 1b) parallèles, la partie pivotante (2a) de l'articulation tournante (2) étant disposée entre les deux plaques support (1a, 1b), chacune des plaques support (1a, 1b) comprenant au moins une surface de fixation (1 ca ; 1cb) et chacune des plaques support (1a; 1b) formant un « L » avec l'au moins une surface de fixation (1ca ; 1cb) qui lui est associée, et l'ensemble de retenue, d'appui ou d'assise comprenant en outre un couvercle de paroi (4), le support de l'articulation tournante (2) étant réalisé par l'intermédiaire des deux plaques support (1a, 1b) parallèles,
**caractérisé en ce que** le couvercle de paroi (4) présente des fentes (4a, 4b) correspondant aux plaques support, et **en ce que** les deux plaques support (1a, 1b) sont guidées à travers les fentes (4a, 4b) du couvercle de paroi (4) correspondant aux plaques support, de telle sorte que les surfaces de fixation (1 ca, 1 cb) du « L » respectif se situent sur le côté du couvercle de paroi (4) tourné vers le corps de construction.

2. Ensemble de retenue, d'appui ou d'assise avec un dispositif de retenue, d'appui ou d'assise (3) ainsi qu'une articulation tournante (2) et avec un support (1) pour l'articulation tournante (2) destiné au montage du dispositif de retenue, d'appui ou d'assise (3) sur un corps de construction dans l'espace sanitaire, le support (1) comprenant deux plaques support (1a, 1b) parallèles, la partie pivotante (2a) de l'articulation tournante (2) étant disposée entre les deux plaques support (1a, 1b), l'ensemble de retenue, d'appui ou d'assise comprenant en outre un couvercle de paroi (4), le support de l'articulation tournante (2) étant réalisé par l'intermédiaire des au moins deux plaques support (1a, 1b) parallèles,
**caractérisé en ce que** chacune des plaques support (1a, 1b) comprend au moins deux surfaces de fixation et chacune des plaques support (1a ; 1b) formant un « T » avec les au moins deux surfaces de fixation qui lui sont associées, **en ce que** le couvercle de paroi (4) présente des fentes (4a, 4b) correspondant aux plaques support et **en ce que** les deux plaques support (1a, 1b) sont guidées à travers les fentes (4a, 4b) du couvercle de paroi (4) correspondant aux plaques support, de telle sorte que les surfaces de fixation du « T » respectif se situent sur le côté du couvercle de paroi (4) tourné vers le corps de construction.

3. Ensemble de retenue, d'appui ou d'assise selon la revendication 1,
**caractérisé en ce que** les plaques support (1a, 1b), qui forment chacune un « L » avec la surface de fixation (1ca ; 1cb) qui leur est associée, sont reliées ensemble du fait que les deux surfaces de fixation (1ca, 1cb) forment une surface de fixation (1c) commune, les deux plaques support (1a, 1b) formant les branches d'un « U » et la surface de fixation (1c) commune se situant sur le côté du couvercle de paroi (4) tourné vers le corps de construction.

4. Ensemble de retenue, d'appui ou d'assise selon l'une des revendications précédentes,
**caractérisé en ce qu'**une plaque support de paroi (5) est associée au couvercle de paroi (4), des moyens de liaison (6a) étant présents pour relier le couvercle de paroi (4) à la plaque support de paroi (5).

5. Ensemble de retenue, d'appui ou d'assise selon l'une des revendications 1 à 4,
**caractérisé en ce qu'**un élément d'appui (2b) est associé à l'articulation tournante (2), lequel s'appuie, dans l'état basculé de l'articulation tournante (2), sur le couvercle de paroi (4) ou sur la plaque support de paroi (5).

6. Ensemble de retenue, d'appui ou d'assise selon l'une des revendications 1 à 5,
**caractérisé en ce que** la partie pivotante (2a) de l'articulation tournante (2) se situe entre les plaques support (1a, 1b), un élément de soutien (7) étant disposé au moins dans un espace intermédiaire entre la partie pivotante (2a) et l'une des plaques support (1a ; 1b) et étant logé de manière élastique à la façon d'un ressort par rapport à la partie pivotante (2a) et/ou à la plaque support (1a ; 1b), de telle sorte que cet élément de soutien (7) est pressé contre la plaque support (1a; 1b) ou contre la partie pivotante (2a) respectivement.

7. Ensemble de retenue, d'appui ou d'assise selon l'une des revendications 1 à 5,
**caractérisé en ce qu'**au moins une des plaques support (1a ; 1b) comprend au moins un élément de guidage (8), un élément de guidage complémentaire (7) étant présent pour l'au moins un élément de guidage (8) et étant relié de manière solidaire en rotation à la partie pivotante (2a) de l'articulation tournante (2), l'élément de guidage (8) et l'élément de guidage complémentaire (7) étant formés par une coulisse de guidage (7a) et une doigt de guidage mobile dans la coulisse de guidage (7a).

8. Ensemble de retenue, d'appui ou d'assise selon l'une des revendications 1 à 7,
**caractérisé en ce que** la partie pivotante (2a) de l'articulation tournante (2) comprend des moyens de fixation (2c) pour un dispositif de retenue (3).

9. Ensemble de retenue, d'appui ou d'assise selon la revendication 8,
**caractérisé en ce qu'**un élément d'appui est associé au dispositif de retenue (3) et s'appuie, dans l'état basculé de l'articulation tournante (2), sur le couvercle de paroi (4) ou sur la plaque support de paroi (5).

10. Ensemble de retenue, d'appui ou d'assise selon la revendication 6 ou l'une des revendications 7 à 9 en relation avec la revendication 5,
**caractérisé en ce que** le support élastique à la façon du ressort de l'élément de soutien (7) est un support faisant appel à un ressort ondulé (9).
